# EUROPÄISCHE PATENTSCHRIFT

(11) **EP 3 146 132 B1**
(45) Veröffentlichungstag und Bekanntmachung des Hinweises auf die Patenterteilung: **11.03.2020**
(21) Anmeldenummer: 15733610.8
(22) Anmeldetag: 21.05.2015
(51) Int. Cl.: E05B 85/02, E05B 17/00

(54) **KRAFTFAHRZEUGTÜRSCHLOSS**
MOTOR VEHICLE DOOR LOCK
SERRURE DE PORTE DE VÉHICULE AUTOMOBILE

(30) Priorität: 23.05.2014 DE 102014007525
(43) Veröffentlichungstag der Anmeldung: 29.03.2017
(73) Patentinhaber: Kiekert AG, 42579 Heiligenhaus (DE)
(72) Erfinder: INAN, Ömer, 46282 Dorsten (DE); WEICHSEL, Ulrich, 47249 Duisburg (DE); HEMMER, Heiko, 45279 Essen (DE)
(86) Internationale Anmeldenummer: PCT/DE2015/100206
(87) Internationale Veröffentlichungsnummer: WO 2015/176714

(56) Entgegenhaltungen:
- EP-A1- 0 331 832
- EP-A2- 0 103 904
- DE-U1-202010 007 353

## Beschreibung

Die Erfindung betrifft ein Kraftfahrzeugtürschloss gemäß dem Oberbegriff des Anspruchs 1.

Im Allgemeinen ist ein derartiges Kraftfahrzeugtürschloss bzw. ein solches mit vergleichbarem Aufbau im Innern oder an einer Kraftfahrzeugtür angebracht. Vorliegend geht es primär um sogenannte Seitentürschlösser, also Kraftfahrzeugtürschlösser, die im Innern einer Seitentür angeordnet werden. Demgegenüber ist ein mit dem Kraftfahrzeugtürschloss wechselwirkender Schließbolzen an eine Karosserie angeschlossen, beispielsweise an eine B-Säule einer Kraftfahrzeugkarosserie. Die grundsätzlichen topologischen Verhältnisse und das Zusammenspiel des Schließbolzens mit dem Gesperre aus im Wesentlichen Drehfalle und Sperrklinke wird in der DE 32 34 103 C2 beschrieben.

In der Historie hat man den Schlosskasten typischerweise massiv ausgelegt, um Biegebeanspruchungen und insbesondere die bei einem Aufprall entstehenden Kräfte beherrschen zu können. Beispielsweise arbeitet die DE 28 06 491 C2 mit einer zusätzlichen Abdeckung bzw. einem Rotordeckel für die dortige Drehfalle. Dadurch soll das Verriegelungssystem respektive Gesperre vor Biegebeanspruchungen geschützt und ein ordnungsgemäßes Funktionieren des Kraftfahrzeugtürschlosses unter allen Umständen gewährleistet werden.

Aktuell wird überwiegend mit im Querschnitt größtenteils L-förmigen Schlosskästen gearbeitet, wie sie beispielsweise in der WO 2009/056 120 A2 der Anmelderin beschrieben sind. Hier ist ein im Querschnitt größtenteils L-förmig ausgebildeter Schlosskasten realisiert, der einerseits die größtenteils das Gesperre tragende Gesperreebene und andererseits die hiervon verschiedene Stirnblechebene beschreibt. Die Gesperreebene korrespondiert zu einem L-Schenkel des Schlosskasten, wohingegen die Stirnblechebene den anderen L-Schenkel des Schlosskastens darstellt. Da das Kraftfahrzeugtürschloss im Wesentlichen an der Stirnblechebene mit der zugehörigen Kraftfahrzeugtür und insbesondere Kraftfahrzeugseitentür gekoppelt ist, sei anschließend von der Stirnblechebene die Rede, welche sich winklig im Vergleich zu der Gesperreebene erstreckt.

Der Begriff "Stirnblechebene" ist im Rahmen der vorliegenden Erfindung jedoch nicht dahingehend einschränkend zu verstehen, dass das betreffende Kraftfahrzeug-Türschloss obligatorisch an oder mit Hilfe dieser Stirnblechebene mit der zugehörigen Kraftfahrzeugtür verbunden ist oder verbunden sein muss. Vielmehr drückt der Begriff "Stirnblechebene" aus, dass es sich hierbei um eine von der Gesperreebene abweichende Ebene handelt, die im Vergleich zu dem einen und der Gesperreebene zugehörigen L-Schenkel den demgegenüber anderen L-Schenkel des im Querschnitt L-förmigen Schlosskastens charakterisiert.

Bei einem Kraftfahrzeugtürschloss entsprechend der DE 20 2010 007 353 U1 ist der Schlosskasten mit seiner Stirnblechebene an eine Kraftfahrzeug-Seitentür angeschlossen, und zwar an ein Stirnblech der fraglichen Kraftfahrzeug-Seitentür. Bekanntermaßen verfügt eine solche Kraftfahrzeug-Seitentür regelmäßig über ein Außenblech, ein Innenblech und das bereits angesprochene und das Innenblech mit dem Außenblech verbindende Stirnblech.

Anhand der Figur 2 der DE 20 2010 007 353 U1 wird deutlich, dass der Schlosskasten im Bereich des Einlaufmaules bzw. seine Stirnblechebene mit zwei Seitenteilen ausgerüstet ist, die das dazwischen befindliche Einlaufmaul säumen. Darüber hinaus ist ein Brückenteil realisiert, welches die beiden Seitenteile miteinander verbindet. Auf diese Weise ist das bekannte Kraftfahrzeugtürschloss in der Lage, die an solche sicherheitsrelevanten Teile gestellten Anforderungen erfüllen zu können.

Tatsächlich werden insbesondere bei Crashuntersuchungen u. a. Zerreißprüfungen vorgenommen. Hierbei greifen an der Seitentür und damit an dem zugehörigen Kraftfahrzeugtürschloss Kräfte an, die verschiedene Unfallsituationen simulieren sollen. Trotz dieser angreifenden Zerreißkräfte soll die Funktionsfähigkeit des Gesperres nach wie vor gewährleistet werden. Denn ansonsten besteht die Gefahr, dass die zugehörige Kraftfahrzeugtür unkontrolliert aufspringt und insbesondere die heutzutage in solchen Kraftfahrzeugtüren befindlichen Sicherungssysteme wie beispielsweise Seitenairbags ihre Wirkung nicht zuverlässig entfalten können.

Um die angesprochenen Zerreißkräfte bei der Sicherheitsprüfung zu beherrschen, sind die aus DE 20 2010 007 353 U1 bekannten Kraftfahrzeugtürschlösser im Bereich des Einlaufmauls mit dem bereits angesprochenen und das Einlaufmaul überspannenden Brückenteil in der Stirnblechebene ausgerüstet und wird regelmäßig so vorgegangen, dass der Schlosskasten das Schlossgehäuse umgreift. Das hat sich grundsätzlich bewährt.

EP 0 331 832 A1 beschreibt ein Kraftfahrzeugtürschloss gemäß dem Oberbegriff des Anspruchs 1. Bei diesem bekannten Kraftfahrzeugtürschloss ist der Schlosskasten im Querschnitt U-förmig ausgebildet. Das Schlossgehäuse ist mit dem Schlosskasten lösbar, nämlich mittels Schrauben und Gewindebohrungen in einer Abdeckplatte, verbunden.

Durch den vermehrten Einsatz von Sicherungssystemen wie beispielsweise Airbags, Gurtstraffern, Seitenaufprallschutz etc. und zusätzlich die gestiegenen Komfortanforderungen der Kunden im Hinblick auf Fensterheber, elektrische Sitzverstellungen, elektrische Spiegelverstellungen etc. ist das Gewicht auch einfacher Kraftfahrzeuge stetig gestiegen. Zugleich wird jedoch eine Gewichtsreduktion gefordert, um den Verbrauch zu verringern. Entsprechende Anforderungen werden an sämtliche Bauteile gestellt, so auch an Kraftfahrzeugtürschlösser. Die Gewichtsreduktion soll jedoch nicht mit einem Sicherheitsverlust einhergehen.

Vor diesem Hintergrund schlägt die Erfindung den Gegenstand des Anspruchs 1 vor. Vorteilhafte Ausführungsformen der Erfindung sind in den abhängigen Ansprüchen beschrieben.

Im Rahmen der Erfindung ist die Stirnblechebene des Schlosskastens bzw. der Schlosskasten selbst brückenteilfrei mit lediglich den beiden das Einlaufmaul säumenden Seitenteilen ausgerüstet, wohingegen das Schlossgehäuse ganz oder teilsweise als Brückenersatzteil fungiert respektive das Brückenteil definiert. D. h., die Stirnblechebene wird unverändert vom Schlosskasten aufgespannt, vorliegend durch die beiden Seitenteile beschrieben. Das ebenfalls in der Stirnblechebene angeordnete Brückenteil findet sich jedoch am Schlossgehäuse bzw. wird hieran definiert.

Die Erfindung stellt eine gewichtsoptimierte Ausführungsform unter gleichzeitiger Beibehaltung des Sicherheitsstandards zur Verfügung.

Im Rahmen der Erfindung verzichtet der Schlosskasten folglich auf das Brückenteil zwischen den beiden Seitenteilen. D.h., der die beiden Seitenteile und das Brückenteil bisher aufweisende Schlosskasten ist erfindungsgemäß auf die beiden Seitenteile reduziert. Dadurch wird eine enorme Gewichtseinsparung erreicht, die bis zu 50% betragen kann. Hierbei geht die Erfindung von der Erkenntnis aus, dass es sich bei dem Schlosskasten typischerweise um ein Bauteil aus Stahl handelt. Im Regelfall wird der Schlosskasten aus einem Blech und insbesondere Stahlblech gestanzt und/oder geformt. Der Verzicht auf das Brückenteil zwischen den beiden Seitenteilen führt nun und in Anbetracht des eingesetzten Werkstoffes (Stahl) zu der beschriebenen signifikanten Gewichtsreduktion.

Zugleich werden jedoch keine Abstriche an der Sicherheit beobachtet. Denn das erfindungsgemäße Kraftfahrzeugtürschloss nimmt die bei Sicherheitstests vorgeschriebenen Zerreißkräfte nach wie vor problemlos auf und wird insbesondere die Funktionsfähigkeit des Gesperres unverändert gewährleistet. Das lässt sich im Kern darauf zurückführen, dass die Funktion des Brückenteils beim Schlosskasten nach dem Stand der Technik erfindungsgemäß ganz oder teilsweise von dem Schlossgehäuse - und folglich nicht dem Schlosskasten - übernommen wird, so dass das Schlossgehäuse insofern ganz oder teilweise als Brückenersatzteil bzw. Brückenteil fungiert.

Hierbei geht die Erfindung von der Erkenntnis aus, dass die bei einem Unfall am Kraftfahrzeugtürschloss angreifenden Zerreißkräfte primär an der Gesperreebene des Schlosskastens und den beiden Seitenteilen angreifen. Demgegenüber kommt es im Bereich des Brückenteils beim Schlosskasten nach dem Stand der Technik zu relativ geringen Kräften, die erfindungsgemäß auch von dem größtenteils aus Kunststoff hergestellten Schlossgehäuse beherrscht werden können.

Dies um so mehr, als die an dieser Stelle auftretenden Kräfte den Kunststoff des Schlossgehäuses, welches in diesem Zusammenhang ganz oder teilweise als Brückenersatzteil bzw. Brückenteil fungiert, überwiegend in seiner Längserstreckung beaufschlagen. In dieser Richtung verfügen jedoch auch Kunststoffe über eine relativ hohe Steifigkeit, so dass sich die beobachtete Wirkung erklärt. Demgegenüber treten im Bereich zwischen den beiden das Einlaufmaul säumenden Seitenteilen an der Stirnblechebene des Schlosskastens keine oder kaum Querkräfte auf.

Erfindungsgemäß ist das Schlossgehäuse mit den beiden Seitenteilen unlösbar verbunden.

Nach vorteilhafter Ausgestaltung sind die beiden das Einlaufmaul säumenden Seitenteile des Schlosskastens jeweils mit dem Schlossgehäuse gekoppelt. Dabei fungiert der die beiden Seitenteile des Schlosskastens miteinander verbindende Bereich des Schlossgehäuses als Brückenteilersatzbereich bzw. als Brückenteil.

An dieser Stelle erfolgt eine einwandfreie Kraftübertragung, da das Schlossgehäuse mit den beiden Seitenteilen unlösbar verbunden ist.

Die unlösbare Verbindung kann in vorteilhaft als Clipsverbindung ausgelegt sein. Zu diesem Zweck verfügen die beiden Seitenteile meistens jeweils über eine Aufnahmeöffnung. In die Aufnahmeöffnung greift jeweils ein Steg und insbesondere Clipssteg, ein. Der

Steg bzw. Clipssteg ist am Schlossgehäuse vorgesehen, wohingegen die Aufnahmeöffnung im Seitenteil am Schlosskasten beobachtet wird.

Es hat sich bewährt, wenn das Schlossgehäuse insgesamt zweiteilig mit einer Unterschale und einer Oberschale ausgebildet ist. Dadurch kann die Steifigkeit des Schlossgehäuses gegenüber Biegebeanspruchungen gesteigert werden. Außerdem ist hierdurch der Zusammenbau erleichtert. In diesem Zusammenhang ist weiter vorgesehen, dass die Unterschale des Schlossgehäuses die beiden Seitenteile des Schlosskastens miteinander verbindet und insofern den Brückenteilersatzbereich bzw. das Brückenteil aufweist.

Außerdem ist die Auslegung meistens so getroffen, dass die Unterschale eine Teilungsebene beschreibt. Gegenüber dieser Teilungsebene ist der Brückenteilersatzbereich bzw. das Brückenteil an der Unterschale hochgezogen. Wie einleitend bereits erläutert, ist der Schlosskasten meistens aus Stahl hergestellt. Typischerweise handelt es sich bei dem Schlosskasten um ein Blechteil aus Stahl, welches gestanzt und/oder geformt wird. Dabei ist die Formgebung des Schlosskastens so gewählt, dass dieser das Schlossgehäuse wenigstens teilweise umgreift. Das Schlossgehäuse ist seinerseits aus Kunststoff hergestellt. Im Regelfall handelt es sich hierbei um ein Kunststoffspritzgussteil.

Im Ergebnis wird ein Kraftfahrzeugtürschloss zur Verfügung gestellt, welches unter Beibehaltung der Sicherheitsstandards insbesondere im Hinblick auf Zerreißversuche bzw. die Unfallsicherheit die Vorgaben erfüllt, zugleich jedoch eine signifikante Gewichtseinsparung aufweist. Das lässt sich im Kern darauf zurückführen, dass der massive Schlosskasten brückenteilfrei ausgebildet ist. D.h., der Schlosskasten bzw. seine Stirnblechebene wird praktisch nur (noch) von den beiden das Einlaufmaul säumenden Seitenteilen beschrieben. Demgegenüber hat sich das massive und im Schlosskasten aus Stahl ausgeformte Brückenteil als entbehrlich erwiesen.

Das erreicht die Erfindung im Kern dadurch, dass die Funktion des Brückenteils am Schlosskasten aus Stahl demgegenüber von dem aus Kunststoff hergestellten Schlossgehäuse übernommen wird und auch übernommen werden kann. Tatsächlich fungiert das Schlossgehäuse in diesem Zusammenhang ganz oder teilweise als Brückenersatzteil bzw. definiert das Brückenteil. Da das Schlossgehäuse im Bereich des Brückenteils am Schlosskasten nach dem Stand der Technik bereits durchgängig vorhanden war, kann erfindungsgemäß das Brückenteil am Schlosskasten ersatzlos entfallen. Der an dieser Stelle auch schon im Stand der Technik vorgesehene Bereich des Schlossgehäuses fungiert demgegenüber und erfindungsgemäß als Brückenersatzteil bzw. Brückenteil.

In Verbindung mit der unlösbaren Kopplung der beiden Seitenteile mit dem Schlossgehäuse können etwaige an den Seitenteilen angreifende Kräfte auf das Schlossgehäuse übertragen und von diesem aufgenommen werden. Hierfür sorgt die in diesem Bereich vorteilhaft vorgesehene Clipsverbindung zwischen einerseits dem Seitenteil und andererseits dem Schlossgehäuse.

Zur Realisierung der Clipsverbindung ist lediglich eine geringfügige Modifikation herkömmlicher Schlossgehäuse derart erforderlich, dass das Schlossgehäuse mit einem beispielsweise angeformten Steg und insbesondere Clipsteg jeweils im Bereich der zugehörigen Aufnahmeöffnung des Seitenteils ausgerüstet wird. Sobald das Schlossgehäuse clipsend mit den beiden Seitenteilen durch Eingreifen der zugehörigen Stege respektive Clipstege in die Aufnahmeöffnungen der korrespondierenden Seitenteile gekoppelt wird, bilden das Schlossgehäuse und der das Schlossgehäuse umgreifende Schlosskasten quasi eine Baueinheit, die insgesamt und im Rahmen der Erfindung den erforderlichen Sicherheitsvorgaben genügt, und zwar auch ohne das am Schlosskasten fehlende Brückenteil zwischen den beiden Seitenteilen. Dadurch wird eine enorme Gewichtsersparnis erreicht, die bisher nicht für möglich gehalten wurde. Das alles gelingt, ohne dass Abstriche bei der Sicherheit gemacht werden müssen. Hierin sind die wesentlichen Vorteile zu sehen.

Im Folgenden wird die Erfindung näher erläutert:
Die erfindungsgemäße Ausführung eines Kraftfahrzeugtürschlosses wird vorliegend und nicht einschränkend für ein Kraftfahrzeug-Seitentürschloss beschrieben. Das fragliche Kraftfahrzeugtürschloss wird folglich im Innern einer Kraftfahrzeugtür und insbesondere Kraftfahrzeug-Seitentür befestigt. Mit dem dargestellten Kraftfahrzeugtürschloss wechselwirkt ein Schließbolzen, der an einer zugehörigen Kraftfahrzeugkarosserie angeordnet ist. Meistens findet sich der Schließbolzen an einer B-Säule oder C-Säule der fraglichen Kraftfahrzeugkarosserie.

Das Kraftfahrzeugtürschloss wird regelmäßig an einem Stirnblech und/oder Innenblech der Kraftfahrzeugtür befestigt. Bekanntermaßen verbindet das Stirnblech einer Kraftfahrzeugtür respektive Kraftfahrzeug-Seitentür ein Außenblech mit einem Innenblech. Grundsätzlich ist natürlich auch eine Anbringung am Außenblech denkbar. Im Regelfall wird das wiedergegebene Kraftfahrzeugtürschloss jedoch am Stirnblech und/oder Innenblech der fraglichen Kraftfahrzeugtür festgelegt. Das Stirnblech der Kraftfahrzeugtür verläuft dabei im Wesentlichen ebenengleich mit einer Ebene des Kraftfahrzeugtürschlosses.

Das Kraftfahrzeugtürschloss als solches setzt sich in seinem grundsätzlichen Aufbau aus einem Schlosskasten und einem in dem Schlosskasten gelagerten Gesperre zusammen. Das Gesperre setzt sich aus einer Drehfalle und einer Sperrklinke zusammen. Zum weiteren grundsätzlichen Aufbau gehört ein Schlossgehäuse, welches mit dem Schlosskasten verbunden ist.

Der Schlosskasten ist im Querschnitt größtenteils L-förmig ausgebildet. Tatsächlich beschreibt der Schlosskasten eine Gesperreebene und eine hiervon verschiedene Stirnblechebene. Die Stirnblechebene des L-förmigen Schlosskastens fällt im Wesentlichen mit der vom Stirnblech der Kraftfahrzeugtür aufgespannten Ebene zusammen bzw. ist parallel hierzu angeordnet.

In der Stirnblechebene liegt ein Einlaufmaul, über welches der im Beispielfall an der B-Säule befestigte Schließbolzen in das dargestellte Kraftfahrzeugtürschloss einfährt und dann mit dem Gesperre wechselwirken kann. Die Stirnblechebene ist mit wenigstens einem das Einlaufmaul überspannenden Brückenteil und zwei Seitenteilen ausgerüstet.

Die beiden Seitenteile säumen das Einlaufmaul. D.h., das Einlaufmaul ist zwischen den beiden Seitenteilen angeordnet. Erfindungsgemäß und von besonderer Bedeutung ist nun der Umstand, dass die Stirnblechebene des Schlosskastens bzw. der Schlosskasten als solcher brückenteilfrei ausgelegt ist und über lediglich die beiden das Einlaufmaul säumenden Seitenteile verfügt. Mit anderen Worten wird die Stirnblechebene erfindungsgemäß lediglich von den beiden Seitenteilen des Schlosskastens aufgespannt. Demgegenüber fehlt ein im Stand der Technik obligatorisch realisiertes Brückenteil des Schlosskastens, welches bisher die beiden Seitenteile miteinander verbunden hat.

Tatsächlich übernimmt die Funktion dieses Brückenteiles im Rahmen der Erfindung das Schlossgehäuse. D.h., das Schlossgehäuse fungiert ganz oder teilweise als Brückenersatzteil bzw. definiert das Brückenteil. Dabei ist das Brückenteil nach wie vor in der Stirnblechebene angeordnet.

Zu diesem Zweck sind die beiden Seitenteile mit dem Schlossgehäuse gekoppelt. Dadurch kann ein die beiden Seitenteile des Schlosskastens miteinander verbindender Bereich des Schlossgehäuses als Brückenteilersatzbereich bzw. als Brückenteil fungieren.

Damit der Brückenteilersatzbereich bzw. das Brückenteil als Bestandteil des Schlossgehäuses der beschriebenen Funktion nachkommt und auch nachkommen kann, ist das Schlossgehäuse mit den beiden Seitenteilen im beschriebenen Ausführungsbeispiel unlösbar verbunden. Zur unlösbaren Verbindung der beiden Seitenteile mit dem Schlossgehäuse 5 ist vorliegend eine Clipsverbindung realisiert. Die Clipsverbindung setzt sich im Ausführungsbeispiel aus einerseits einer Aufnahmeöffnung im jeweiligen Seitenteil und andererseits einem in die Aufnahmeöffnung jeweils eingreifenden Steg zusammen. Bei dem Steg handelt es sich um einen Clipsteg, welcher am Schlossgehäuse angeordnet ist, im Rahmen des Ausführungsbeispiels an das Schlossgehäuse angeformt ist.

Der an das Schlossgehäuse angeformte Steg bzw. Clipsteg ist im Querschnitt dreieckig ausgelegt, derart, dass der Steg bzw. Clipsteg einen nahezu senkrecht vom Schlossgehäuse vorstehenden Schenkel bildet. Dieser vorstehende Schenkel definiert zusammen mit einer an ihn angeschlossenen Schräge den Steg bzw. Clipsteg bzw. Clipsteg in seiner Längserstreckung. Tatsächlich weist der Steg eine in Aufsicht rechteckförmige Gestalt auf. Auch die Aufnahmeöffnung ist mit einer an die rechteckförmige Gestalt des Steges angepassten Rechteckform ausgerüstet.

Durch die bei dem Steg bzw. Clipsteg realisierte Schräge lässt sich der Schlosskasten in der Montagerichtung mit dem Schlosskasten derart verbinden, dass zunächst die Schräge an dem Seitenteil entlang gleitet und dann der Steg mit seinem gegenüber dem Schlossgehäuse im Wesentlichen senkrecht vorstehenden Schenkel eine obere Kante der Aufnahmeöffnung hintergreift. Auf diese Weise ist die Clipsverbindung hergestellt und wird der Schlosskasten unlösbar mit dem Schlossgehäuse verbunden.

Im Ausführungsbeispiel setzt sich das Schlossgehäuse aus einer Unterschale 5a und einer Oberschale zusammen. Dabei ist die Auslegung so getroffen, dass der Schlosskasten mit der Unterschale des Schlossgehäuses unlösbar gekoppelt wird, und zwar im Ausführungsbeispiel mit Hilfe der Clipsverbindung, wie dies bereits beschrieben wurde. Mit der Baueinheit aus dem Schlosskasten und der Unterschale wird dann die Oberschale verbunden. Das kann erneut über nicht dargestellte Clipsverbindungen oder Schraubverbindungen oder wie auch immer erfolgen, wobei zugleich eine zwischen der Unterschale und der Oberschale einzulegende Dichtung für einen mediendichten Abschluss des Schlossgehäuses sorgt.

Die Unterschale weist den Brückenteilersatzbereich bzw. das Brückenteil auf, welches die beiden Seitenteile des Schlosskastens miteinander koppelt. Mit Hilfe des Brückenteilersatzbereiches bzw. dem Brückenteil als Bestandteil des Schlossgehäuses bzw. der Unterschale werden etwaige Bewegungen der Seitenteile gegeneinander bei einem Crash oder einer einen Crash simulierenden Sicherheitsprüfung aufgefangen und werden die beiden Seitenteile brückenartig miteinander versteift. Dabei auftretende Verformungen korrespondieren erfindungsgemäß überwiegend zu einer Beaufschlagung des Schlossgehäuses in seiner Längserstreckung. In dieser Richtung wird eine besondere Steifigkeit beobachtet. Hierzu trägt zusätzlich der Umstand bei, dass die Unterschale als Bestandteil des Schlossgehäuses generell eine Teilungsebene mit dem gegenüber hochgezogenen Brückenteilersatzbereich bzw. dem Brückenteil beschreibt.

Der Schlosskasten ist typischerweise aus Stahl hergestellt. Hierbei handelt es sich meistens um ein Blechteil aus Stahl, welches gestanzt und wie dargestellt L-förmig geformt wird. Demgegenüber ist das Schlossgehäuse aus Kunststoff gefertigt. Hier hat es sich bewährt, wenn das Schlossgehäuse als Kunststoffspritzgussteil ausgelegt ist. Das gilt namentlich sowohl für die Unterschale als auch die Oberschale.

## Patentansprüche

1. Kraftfahrzeugtürschloss, mit
einem Schlosskasten; wenigstens einem in dem Schlosskasten gelagerten Gesperre aus im Wesentlichen Drehfalle und Sperrklinke; einem mit dem Schlosskasten verbundenen Schlossgehäuse; wobei der Schlosskasten eine Gesperreebene sowie eine hiervon verschiedene Stirnblechebene beschreibt;
die Stirnblechebene mit wenigstens einem ein Einlaufmaul überspannenden Brückenteil sowie mit zwei das Einlaufmaul säumenden Seitenteilen ausgerüstet ist; der Schlosskasten brückenteilfrei mit lediglich den beiden Seitenteilen ausgerüstet ist;
das Schlossgehäuse ganz oder teilweise das Brückenteil definiert;
**dadurch gekennzeichnet, dass**
der Schlosskasten im Querschnitt größtenteils L-förmig ausgebildet ist; und das Schlossgehäuse mit den beiden Seitenteilen unlösbar verbunden ist.

2. Kraftfahrzeugtürschloss nach dem vorigen Anspruch, **dadurch gekennzeichnet, dass** die beiden Seitenteile mit dem Schlossgehäuse gekoppelt sind.

3. Kraftfahrzeugtürschloss nach dem vorigen Anspruch, **dadurch gekennzeichnet, dass** ein die beiden Seitenteile miteinander verbindender Bereich des Schlossgehäuses als Brückenteil fungiert.

4. Kraftfahrzeugtürschloss nach einem der vorigen Ansprüche, **dadurch gekennzeichnet, dass** zur unlösbaren Verbindung eine Clipsverbindung vorgesehen ist.

5. Kraftfahrzeugtürschloss nach einem der vorigen Ansprüche, **dadurch gekennzeichnet, dass** die beiden Seitenteile jeweils mit einer Aufnahmeöffnung für einen hierin jeweils eingreifenden Steg oder Clipssteg am Schlossgehäuse, ausgerüstet sind.

6. Kraftfahrzeugtürschloss nach einem der vorigen Ansprüche, **dadurch gekennzeichnet, dass** das Schlossgehäuse zweiteilig mit einer Unterschale und einer Oberschale ausgebildet ist.

7. Kraftfahrzeugtürschloss nach dem vorigen Anspruch, **dadurch gekennzeichnet, dass** die Unterschale des Schlossgehäuses die beiden Seitenteile des Schlosskastens miteinander verbindet und das Brückenteil aufweist.

8. Kraftfahrzeugtürschloss nach dem vorigen Anspruch, **dadurch gekennzeichnet, dass** die Unterschale eine Teilungsebene mit dem demgegenüber hochgezogenen Brückenteil beschreibt.

9. Kraftfahrzeugtürschloss nach einem der vorigen Ansprüche, **dadurch gekennzeichnet, dass** der Schlosskasten aus Stahl hergestellt ist, während das Schlossgehäuse aus Kunststoff besteht.

## Claims

1. Motor vehicle door latch, comprising a latch case;
at least one locking mechanism mounted in the latch case and consisting substantially of a catch and pawl;
a latch housing connected to the latch case;
the latch case describing a locking mechanism plane and a front panel plane which is different therefrom;
the front panel plane being equipped with at least one bridge part spanning an inlet opening and with two lateral parts which border the inlet opening;
the latch case being without a bridge part and being equipped with only the two lateral parts;
the latch housing completely or partly defining the bridge part;
**characterized in that** the latch case is largely L-shaped in cross section;
and the latch housing is permanently connected to the two lateral parts.

2. Motor vehicle door latch according to the preceding claim, **characterized in that** the two lateral parts are coupled to the latch housing.

3. Motor vehicle door latch according to the preceding claim, **characterized in that** a region of the latch housing which interconnects the two lateral parts functions as the bridge part.

4. Motor vehicle door latch according to any of the preceding claims, **characterized in that** a clip connection is provided for the permanent connection.

5. Motor vehicle door latch according to any of the preceding claims, **characterized in that** the two lateral parts are each equipped with a receiving opening for a projection or clip projection on the latch housing which engages in said opening.

6. Motor vehicle door latch according to any of the preceding claims, **characterized in that** the latch housing is formed in two parts by a lower shell and an upper shell.

7. Motor vehicle door latch according to the preceding claim, **characterized in that** the lower shell of the latch housing interconnects the two lateral parts of the latch case and comprises the bridge part.

8. Motor vehicle door latch according to the preceding claim, **characterized in that** the lower shell describes a dividing plane with the bridge part raised in relation thereto.

9. Motor vehicle door latch according to any of the preceding claims, **characterized in that** the latch case is made from steel, while the latch housing is made from plastics material.

## Revendications

1. Serrure de porte de véhicule automobile, comprenant
un palastre ;
au moins un mécanisme de verrouillage monté dans le palastre, formé sensiblement d'un pêne rotatif et d'un cliquet d'arrêt ;
un boîtier de serrure relié au palastre ;
dans laquelle le palastre décrit un plan de mécanisme de verrouillage ainsi qu'un plan de tôle frontale différent de celui-ci ;
le plan de tôle frontale est équipé d'au moins une partie-pont couvrant un avaloir et de deux parties latérales bordant l'avaloir ;
le palastre est équipé uniquement des deux parties latérales sans aucune partie-pont ;
le boîtier de serrure définit entièrement ou en partie la partie-pont ;
**caractérisée en ce que** le palastre est réalisé en coupe transversale en grande partie en forme de L ;
et le boîtier de serrure est relié de manière inamovible aux deux parties latérales.

2. Serrure de porte de véhicule automobile selon la revendication précédente, **caractérisée en ce que** les deux parties latérales sont accouplées au boîtier de serrure.

3. Serrure de porte de véhicule automobile selon la revendication précédente, **caractérisée en ce qu'**une zone du boîtier de serrure reliant les deux parties latérales sert de partie-pont.

4. Serrure de porte de véhicule automobile selon l'une des revendications précédentes, **caractérisée en ce que**, pour la liaison inamovible, une liaison à clips est prévue.

5. Serrure de porte de véhicule automobile selon l'une des revendications précédentes, **caractérisée en ce que** les deux parties latérales sont équipées chacune d'une ouverture de réception pour une traverse ou une traverse à clip venant en prise dans celle-ci au niveau du boîtier de serrure.

6. Serrure de porte de véhicule automobile selon l'une des revendications précédentes, **caractérisée en ce que** le boîtier de serrure est formé en deux parties avec une coque inférieure et une coque supérieure.

7. Serrure de porte de véhicule automobile selon la revendication précédente, **caractérisée en ce que** la coque inférieure du boîtier de serrure relie les deux parties latérales du boîtier de serrure et comporte la partie-pont.

8. Serrure de porte de véhicule automobile selon la revendication précédente, **caractérisée en ce que** la coque inférieure décrit un plan de division conjointement avec la partie-pont qui est relevée par rapport à celle-ci.

9. Serrure de porte de véhicule automobile selon l'une des revendications précédentes, **caractérisée en ce que** le palastre est en acier, tandis que le boîtier de serrure est en plastique.
